# EUROPÄISCHE PATENTSCHRIFT

(11) **EP 0 391 937 B1**
(45) Veröffentlichungstag und Bekanntmachung des Hinweises auf die Patenterteilung: **29.12.1993**
(21) Anmeldenummer: 88909767.1
(22) Anmeldetag: 27.10.1988
(51) Int. Cl.: H01R 39/40

(54) **SCHLEIFKONTAKTANORDNUNG, INSBESONDERE FÜR EINE KOHLEBÜRSTE**
SLIDING CONTACT ARRANGEMENT FOR CARBON BRUSHES
DISPOSITIF A CONTACT GLISSANT CONVENANT EN PARTICULIER POUR UN BALAI DE CHARBON

(30) Priorität: 28.10.1987 DE 3736535
(43) Veröffentlichungstag der Anmeldung: 17.10.1990
(73) Patentinhaber: Hoffmann & Co. Elektrokohle KG, A-4823 Steeg (AT)
(72) Erfinder: HOFFMANN, Peter, A-4823 Steeg (AT)
(74) Vertreter: Glawe, Delfs, Moll & Partner
(86) Internationale Anmeldenummer: EP8800970
(87) Internationale Veröffentlichungsnummer: WO8904073

(56) Entgegenhaltungen:
- DE-C- 881 831
- US-A- 4 266 155
- IEEE Transactions on Components, Hybrids and Manufacturing Technology, Band CHMT-2, No. 1, March 1983, IEEE, (New York, US), P. Reichner et al:: "Shunt for high-current density brushes", pages 89-94

## Beschreibung

Die Erfindung betrifft eine Schleifkontaktanordnung, insbesondere für eine Kohlebürste, von der im Oberbegriff des Anspruchs 1 angegebenen Art.

Eine derartige Schleifkontaktanordnung ist aus DE-C 881 831 in verschiedenen Ausführungen bekannt. Bei allen diesen Ausführungen ist die Sperreinrichtung mit der Andruckfeder kombiniert und besteht aus spreizbaren Federarmen, Kugeln, Hebeln oder dgl., die das untere Ende der Andruckfeder gegen Aufwärtsbewegung blockieren. Diese Sperreinrichtung soll ein Abheben des Schleifkontaktkörpers vom Schleifring oder dgl. durch Stöße und Vibrationen verhindern, ohne daß zu diesem Zweck die Federkraft der Andruckfeder übermäßig groß bemessen werden muß.

Die vorbekannten Sperreinrichtungen sind aber einerseits relativ aufwendige mechanische Konstruktionen, und andererseits können sie nicht verhindern, daß sich der Schleifkontaktkörper im Halter verschiebt oder verkippt, wodurch eine einwandfreie Anlage des Schleifkontaktkörpers am Schleifring oder dgl. trotz der Sperreinrichtung beeinträchtigt werden kann.

Aufgabe der Erfindung ist es, eine Schleifkontaktanordnung der genannten Art so weiterzubilden, daß bei möglichst einfacher Ausgestaltung der Sperreinrichtung eine verbesserte Führung des Schleifkontaktkörpers im Halter erzielt wird.

Die Lösung der Aufgabe ist im Anspruch 1 angegeben. Die Unteransprüche beziehen sich auf vorteilhafte weitere Ausgestaltungen.

Durch die erfindungsgemäße Anordung hat die Sperreinrichtung eine doppelte Funktion, nämlich in Vorschubrichtung eine Seitenführung und in der entgegengesetzten Richtung eine Sperrkraft auszuüben. Die federnden Borsten bewirken auch keine starre Blockierung des Schleifkontaktkörpers, sondern gestatten durch ihre Federsteifigkeit kleine Bewegungen entgegen der Vorschubrichtung, ohne daß dadurch die Andruckkraft der Andruckfeder im Normalbetrieb beeinflußt wird.

Aus IEEE Transactions, Vol. CHMT-2, Nr. 1, März 1979, S. 89-94, ist ein in einem Halter beweglich geführter Schleifkontaktkörper bekannt, an dessen einer Seitenfläche ein Stromabnahmekontakt mit einer Vielzahl von federnden, schräg gestellten Kontaktzungen anliegt, so daß der Stromübergang auf eine Vielzahl von Kontaktpunkten an der Seitenfläche des Schleifkontaktkörpers verteilt ist. Durch die federnden Kontaktzungen wird der Schleifkontaktkörper bei seiner Vorschubbewegung reibungsarm geführt, eine Sperrwirkung gegen die Vorschubrichtung durch Verspreizen der Kontaktzungen findet jedoch nicht statt.

Ausführungsformen der Erfindung werden anhand der Zeichnungen näher erläutert. Fig. 1 und 2 zeigen jeweils Schnitte durch eine erfindungsgemäße Schleifkontaktanordnung.

Bei der Ausführungsform nach Fig. 1 ist die Kohlebürste 1 in dem schachtartigen Halter 2 verschiebbar geführt und wird von einer als Schraubenfeder ausgebildeten Andruckfeder 3 belastet. In dem Spalt zwischen den Seitenflächen der Kohlebürste 1 und den Innenflächen des Halters 2 befinden sich Borstenstreifen 6 mit kurzen, steifen Borsten, die in einer zum Halter 2 hin nach oben gerichteten Schrägstellung angeordnet sind. In der linken Hälfte von Fig. 1 ist der Borstenstreifen 6 an der Kohlebürste 1 angebracht, und die Borsten 6a stehen vom Borstenstreifen 6 schräg nach oben. In der rechten Hälfte von Fig. 1 ist als alternative Ausführungsmöglichkeit der Borstenstreifen 6 an der Innenfläche des Halters 2 befestigt, wobei die Borsten 6a schräg nach unten in Richtung auf die Kohlebürste 1 gerichtet sind. Die Borsten 6a sind bezüglich ihrer Länge und Steifigkeit so bemessen, daß sie eine Bewegung der Kohlebürste 1 nach unten unter der Kraft der Andruckfeder 3 zulassen, sich aber bei jeder Bewegung der Kohlebürste 1 nach oben zwischen der Kohlebürste 1 und dem Halter 2 verspreizen und die Aufwärtsbewegung blockieren. Dabei kann aufgrund der Biegesteifigkeit der Borsten 6a ein gewisser kleiner Federweg der Kohlebürste 1 in dem Halter 2 noch möglich sein, wobei in diesem Fall die von den Borsten 6a ausgeübte zusätzliche Federkraft wesentlich größer als die der Andruckfeder 3 und z.B. progressiv zunehmend ist.

Die Borstenstreifen 6 mit den Borsten 6a können aus jedem geeigneten Material, insbesondere einem ausreichend verformungssteifen Kunststoff oder auch aus Stahl hergestellt sein.

Die Ausführungsform nach Fig. 2 entspricht weitgehend der nach Fig. 1, wobei jedoch der Halter 2 in einer stationären Führung 8 verschiebbar angeordnet ist und sich gegen die Kraft einer z.B. als Tellerfeder ausgebildeten Zusatzfeder 7 geringfügig nach oben bewegen kann. An der Innenwand des Halters 2 sind als Rast- und Speizvorrichtung Borstenstreifen 6 und Borsten 6a befestigt, die in Richtung auf die Kohlebürste 1 nach unten schräggestellt sind. In diesem Fall können die Borsten 6a so bemessen sein, daß sie im wesentlichen keinen Federweg für die Kohlebürste 1 nach oben zulassen, da ein entsprechender Federweg des Halter 2 aufgrund der zusätzlichen Tellerfeder 7 möglich ist.

Beiden Ausführungsformen ist gemeinsam, daß die Kohlebürste 1 im Falle einer Aufwärtsbewegung derart an dem Halter 2 verrastet oder verspreizt wird, daß Aufwärtsbewegungen nur unter Überwindung einer zusätzlichen Federkraft, die von den Borsten 6a in Fig. 1 oder der Tellerfeder 7 in Fig. 2 geliefert wird, möglich sind. Durch entsprechende Bemessung der Größe und der progressiven Charakteristik dieser zusätzlichen Federkraft, die ganz unabhängig von der der eigentlichen Andruckfeder 3 gewählt werden kann, lassen sich Bewegungen der Kohlebürste 1 entgegen der Andruckrichtung wirksam unterbinden. Durch die Borstenstreifen wird außerdem eine verbesserte Führung des Schleifkontaktkörpers im Halter erzielt bzw. durch deren Federwirkung das Halterspiel verringert.

Die Rast- oder Spreizvorrichtung kann zusätzlich auch die Aufgabe der Kontaktierung und Stromzuführung zur Kohlebürste 1 übernehmen, wenn für die Borstenstreifen 6 und Borsten 6a metallisches oder jedenfalls leitfähiges Material verwendet wird.

## Patentansprüche

1. Schleifkontaktanordnung, insbesondere für eine Kohlebürste,
mit einem Schleifkontaktkörper (1), der in einem Halter (2) beweglich geführt ist,
einer Andruckfeder (3), die den Schleifkontaktkörper in einer Vorschubrichtung gegen einen Schleifring od. dgl. andrückt und nachführt,
und einer Sperreinrichtung (6), die gegen den Halter (2) verspreizbar ist und den Schleifkontaktkörper (1) im Halter (2) in jeder Vorschublage gegen zur Vorschubrichtung entgegengesetzte Bewegungen blockiert, aber Bewegungen in Vorschubrichtung zuläßt,
dadurch **gekennzeichnet,** daß als Sperreinrichtung Borstenstreifen (6) vorgesehen sind, die zwischen die Seitenflächen des Schleifkontaktkörpers (1) und die Innenflächen des Halters (2) eingesetzt sind und federnd steife Borsten (6a) aufweisen, die in Vorschubrichtung nach innen bzw. entgegen der Vorschubrichtung nach außen schräggestellt sind und bei Bewegungen des Schleifkontaktkörpers (1) in Vorschubrichtung dessen Seitenflächen führen und sich bei Bewegungen in der dazu entgegengesetzten Richtung zwischen dem Schleifkontaktkörper (1) und dem Halter (2) verspreizen.

2. Schleifkontaktanordnung nach Anspruch 1, dadurch **gekennzeichnet,** daß die Borstenstreifen (6) zusammen mit den Borsten (6a) aus Kunststoff bestehen.

3. Schleifkontaktanordung nach Anspruch 1, dadurch **gekennzeichnet,** daß die Borsten (6a) aus Stahl bestehen.

## Claims

1. A sliding contact arrangement, in particular for a carbon brush, having a sliding contact member (1) which is guided movably in a holder (2), a pressure spring (3) which presses and guides the sliding contact member in a feed direction against a slip ring or the like, and a blocking means (6) which can be braced against the holder (20) and which blocks the sliding contact member (1) in the holder (2) in any feed position against movements directed oppositely to the feed direction but allows movements in feed direction, characterised in that bristle strips (6) are provided as the blocking means, which are inserted between the lateral surfaces of the sliding contact member (1) and the inner surfaces of the holder (2) and which have resiliently stiff bristles (6a) which are inclined inwardly in feed direction or outwardly counter to the feed direction and during movement of the sliding contact member (1) in feed direction guide the lateral surfaces thereof and during movement in the opposite direction thereto are braced between the sliding contact member (1) and the holder (2).

2. A sliding contact arrangement according to Claim 1, characterised in that the bristle strips (6) together with the bristles (6a) consist of plastics material.

3. A sliding contact arrangement according to Claim 1, characterised in that the bristles (6a) consist of steel.

## Revendications

1. Agencement à contact glissant, en particulier pour un balai de charbon comportant
un corps à contact glissant (1) qui est guidé de manière mobile à l'intérieur d'un support (2),
un ressort de poussée (3) qui pousse ledit corps (1) dans un sens d'avance contre une bague collectrice ou analogue et lui fait suivre cette direction, et
un dispositif de blocage (6) qui peut être coincé contre le support (2) et qui, dans n'importe quelle position d'avance du corps (1), bloque celui-ci à l'intérieur du support (2) contre tous les mouvements dirigés dans le sens opposé à cette avance, tout en permettant des mouvements orientés dans le sens de l'avance,
caractérisé en ce que, comme dispositif de blocage, sont prévues des lamelles (6) à soies qui sont insérées entre les faces latérales dudit corps (1) et les faces internes du support (2) et qui sont munies de soies (6a) élastiquement rigides lesquelles, vues dans le sens de l'avance, sont placées en oblique vers l'intérieur, c'est-à-dire vers l'intérieur vu dans le sens inverse de l'avance et qui lors des mouvements du corps (1) dans le sens d'avance guident ses faces latérales et, lors de mouvements dans le sens inverse de l'avance, se coincent entre le corps (1) et le support (2).

2. Agencement à contact glissant selon la revendication 1, caractérisé en ce que les lamelles (6) à soies ainsi que les soies (6a) sont fabriquées en matière plastique.

3. Agencement à contact glissant, selon la revendication 1, caractérisé en ce que les soies (6a) sont en acier.
